# EUROPÄISCHE PATENTSCHRIFT

(11) **EP 1 541 757 B1**
(45) Veröffentlichungstag und Bekanntmachung des Hinweises auf die Patenterteilung: **13.01.2010**
(21) Anmeldenummer: 04105720.9
(22) Anmeldetag: 12.11.2004
(51) Int. Cl.: D21G 1/00

(54) **Verfahren zum Satinieren einer Bahn aus gestrichenem Papier oder Karton und Kalander**
Method for satinizing a coated paper or cardboard web and calender
Procédé de satinage d'une bande de papier ou carton couchée et calandre

(30) Priorität: 11.12.2003 DE 10357938
(43) Veröffentlichungstag der Anmeldung: 15.06.2005
(73) Patentinhaber: Voith Patent GmbH, 89522 Heidenheim (DE)
(72) Erfinder: Ganasinski, Michael, 47799 Krefeld (DE)
(74) Vertreter: Kunze, Klaus

(56) Entgegenhaltungen:
- WO-A-01/23666
- WO-A-01/75224

## Beschreibung

Die Erfindung betrifft ein Verfahren zum Satinieren einer Bahn aus Papier oder Karton, bei dem man einen Strich auf die Bahn aufträgt, die Bahn durch mindestens drei Nips eines Mehrwalzenkalanders führt, die Bahn in den Nips mit erhöhtem Druck beaufschlagt und zwischen den Nips über Leitwalzen führt, wobei man die Bahn, bevor sie über eine einem Nip in Laufrichtung vorgeschaltete Leitwalze läuft, auf der nicht an der Leitwalze anliegenden Seite befeuchtet und man die Bahn an einer Seite befeuchtet, die im nachfolgenden Nip an einer harten, beheizten Walze anliegt. Ferner betrifft die Erfindung einen Kalander mit mindestens vier Walzen und mindestens drei Nips sowie Leitwalzen zwischen den Nips, geeignet für die Behandlung einer einen Strich aufweisenden Bahn aus Papier oder Karton, mit Mitteln zum Druckbeaufschlagen der Bahn in den Nips, wobei eine Befeuchtungseinrichtung in Laufrichtung der Bahn vor einer einem Nip vorgeschalteten Leitwalze an der nicht an der Leitwalze anliegenden Seite der Bahn angeordnet ist und die Befeuchtungseinrichtung auf der Seite der Bahn angeordnet ist, die im nachfolgenden Nip an einer harten, beheizten Walze anliegt.

Bahnen aus Papier oder Karton werden in vielen Fällen bedruckt. Um bedruckbar zu sein, muß die Bahn eine bestimmte Glätte aufweisen. Die Anforderungen an die Glätte sind jedoch unterschiedlich. Sie richten sich nach der späteren Verwendung. So können beispielsweise Papiere, die für den Druck von Tageszeitungen verwendet werden, eine geringere Glätte aufweisen als Papiere, die für den Druck von Hochglanz-Zeitschriften oder -Magazinen verwendet werden sollen.

Eine Standard-Vorgehensweise zum Glätten einer Papier- oder Kartonbahn ist es, die Bahn in einem Kalander zu satinieren. Hierzu wird die Bahn durch die Nips im Kalander geleitet und dort mit erhöhtem Druck und vielfach auch mit erhöhter Temperatur beaufschlagt.

In manchen Fällen reicht aber die Glätte, die ein Kalander erzielen kann, nicht aus. In diesen Fällen wird die Bahn gestrichen, d.h. man trägt einen Strich auf die Oberfläche oder die Oberflächen der Bahn auf. Der Strich wird auch als Streichfarbe bezeichnet. Er bildet sozusagen eine Oberflächenbeschichtung der Bahn. Die gestrichene Bahn wird dann durch den Kalander geführt und geglättet. Hierbei erhält man in der Regel ein weitaus besseres Ergebnis als beim Satinieren einer ungestrichenen Bahn.

Um die Glätte einer ungestrichenen Bahn erhöhen zu können, wird eine derartige Bahn beim Durchlaufen eines Kalanders befeuchtet. Hierbei trägt man die Feuchtigkeit möglichst dicht vor einem Nip auf, um einen Feuchtigkeitsgradienten zu erhalten, d.h. beim Durchlaufen des Nips soll eine Schicht an der Oberfläche eine größere Feuchtigkeit aufweisen als eine Schicht in der Mitte der Bahn.

In der WO-A-0175224 ist ein Verfahren und einen Kalander zur Satinage einer Papierbahn offenbart. Als Bahnumlenkung zwischen den einzelnen Nips des Kalanders sind U-förmige Luftkammern vorgesehen, durch die die Bahn nahezu berührungsfrei geführt ist. Beispielhaft ist ein Feuchter nach dem ersten Nip vor einer Leitwalze vorgesehen, um der Bahn die gewünschte Feuchte zu geben. Die nach dem zweiten Nip vorgesehene Luftkammer soll das Feuchteniveau der Bahn stabilisieren und eine Austrocknung während des Bahnlaufs durch den Kalander verhindern.

Die WO-A-0123666 zeigt eine Kalandereinrichtung, die in zwei einzelne Kalanderstacks aufgeteilt ist. Die Bahn wird vor dem ersten Stack befeuchtet und vor dem zweiten Stack mit einer Befeuchtungseinrichtung nachgefeuchtet. Innerhalb der Kalanderstacks gibt es keine Befeuchtungseinrichtungen.

Eine derartige Befeuchtung ist bei einer gestrichenen Bahn in der Regel nicht möglich. Wenn man hier eine entsprechende Befeuchtung der Bahn anwendet, dann besteht die Gefahr, daß sich der Strich an den nachfolgenden Kalanderwalzen ablagert, was zu Produktionsunterbrechungen führt.

Der Erfindung liegt die Aufgabe zugrunde, die Oberflächeneigenschaften von gestrichenen Papier- oder Kartonbahnen weiter zu verbessern.

Diese Aufgabe wird bei einem Verfahren der eingangs genannten Art dadurch gelöst, daß mehrere Befeuchtungseinrichtungen vorgesehen sind, von denen sich keine zwischen einer Leitwalze und dem dieser nachfolgenden Nip befindet.

Mit dieser Lösung wird die gestrichene Bahn befeuchtet, ohne daß das Risiko besteht, daß sich in den nachfolgenden Nips Strichablagerungen an den Walzen bilden. Gleichwohl ist die Feuchtigkeit noch so weit wirksam, daß die Oberflächeneigenschaften der gestrichenen Bahn weiter verbessert werden. Man nimmt auch an, daß aufgrund des Strichs an der Oberfläche der Bahn die Feuchtigkeit nicht in einem nennenswerten Maß bis in die Mitte der Bahn vordringen kann, so daß man trotz der relativ großen Entfernung zwischen der Befeuchtung und der Druckbeaufschlagung noch einen Feuchtigkeitsgradienten in der Bahn erhält.

Man befeuchtet die Bahn an einer Seite, die im nachfolgenden Nip an einer harten, beheizten Walze anliegt. Die größte Glättesteigerung in einem Nip wird an der Seite der Bahn erreicht, die an der harten und beheizten Walze anliegt. Wenn man hier noch zusätzlich Feuchtigkeit aufträgt, wird das Glätteergebnis verbessert.

Vorzugsweise befeuchtet man die Bahn mit Dampf. Wenn man Dampf auf eine Bahn aufträgt, erfolgt nicht nur eine Feuchtigkeitszunahme an der Oberfläche, sondern auch eine Temperaturerhöhung. Man nimmt an, daß das nachfolgende Abkühlen des Strichs über einen relativ langen Zeitraum bis zum Durchlaufen des nächsten Nips mit eine Ursache dafür ist, daß sich die Streichfarbe nicht an den Walzen ablagert.

Vorzugsweise befeuchtet man die Bahn mindestens 0,1 Sekunden vor dem Durchlaufen des Nips. Dies ist eine relativ lange Zeit, so daß der Strich an der Oberfläche der Bahn wieder ausreichend getrocknet ist oder fest geworden ist, so daß er in den nachfolgenden Nips nicht mehr an der Walze hängenbleibt.

Vorzugsweise satiniert man die Bahn online. Die Satinage kann dann in einem Zug mit dem Strichauftrag oder sogar in einem Zug mit der Papierherstellung erfolgen, d.h. im Anschluß an die Papiermaschine. Hierbei kann man sich die erhöhte Temperatur der Bahn, die am Ausgang der Papier- oder Kartonmaschine herrscht, zunutze machen, um das Glätteergebnis weiter zu verbessern.

Die Aufgabe wird bei einem Kalander der eingangs genannten Art dadurch gelöst, daß mehrere Befeuchtungseinrichtungen vorgesehen sind, von denen sich keine zwischen einer Leitwalze und dem dieser nachfolgenden Nip befindet.

Wie oben im Zusammenhang mit dem Verfahren ausgeführt, hat diese Ausgestaltung den Vorteil, daß die Feuchtigkeit relativ früh auf die Bahn aufgetragen wird, so daß ein relativ langer Zeitraum verstreicht, bis die befeuchtete Bahn den Nip durchläuft. In diesem relativ langen Zeitraum hat der Strich die Möglichkeit, sich in ausreichendem Maße zu verfestigen, so daß er sich nicht mehr an der Walze ablagern kann. Gleichwohl hat die Feuchtigkeit noch eine gewisse Wirkung, die zu einer Glättesteigerung führt. Man erhält also durch den Feuchtigkeitsauftrag auf die gestrichene Bahn eine Verbesserung der Oberflächeneigenschaften, ohne die bisher bekannten Nachteile in Kauf nehmen zu müssen.

Die Befeuchtungseinrichtung ist auf der Seite der Bahn angeordnet, die im nachfolgenden Nip an einer harten, beheizten Walze anliegt. Die harte und beheizte Walze ist hauptsächlich für die Glättesteigerung an der Oberfläche der Bahn verantwortlich. Wenn man hier Feuchtigkeit aufgibt, wird die Glättesteigerung vergrößert, d.h. man erhält verbesserte Oberflächeneigenschaften.

Vorzugsweise ist die Befeuchtungseinrichtung als Dampffeuchter ausgebildet. Die Befeuchtungseinrichtung trägt also die Feuchtigkeit in Form von Dampf auf die Oberfläche der Bahn auf. Der Dampf führt nicht nur zu einer Feuchtigkeitserhöhung, sondern auch zu einer Temperaturerhöhung. Die Temperatur der Oberfläche sinkt allerdings bis zum Durchlaufen des nachfolgenden Nips ab, so daß möglicherweise dieser Temperaturverlust zu einer Verfestigung des Strichs an der Oberfläche führt, die ein nachfolgendes Ablösen verhindert.

Es sind mehrere Befeuchtungseinrichtungen vorgesehen, von denen sich keine zwischen einer Leitwalze und einem nachfolgenden Nip befindet. Man befeuchtet also die Bahn immer nur an einer Position, die einen ausreichenden Abstand zum nächsten Nip aufweist, so daß sich der Strich auch nach dem Auftragen der Feuchtigkeit wieder in ausreichendem Maße verfestigen kann, um im nachfolgenden Nip nicht von der Bahn abgelöst zu werden. Auch innerhalb von "Taschen", die die Bahn aufgrund der Leitwalzen zwischen den Nips bildet, sind keine Befeuchtungseinrichtungen vorhanden.

Auch ist von Vorteil, wenn vor einer dem ersten Nip vorgeschalteten Eingangsleitwalze zwei Befeuchtungseinrichtungen angeordnet sind, von denen jede auf eine Seite der Bahn wirkt, wobei die Befeuchtungseinrichtung, die auf die an der Leitwalze anliegenden Seite der Bahn wirkt, einen wesentlich größeren Abstand zur Leitwalze aufweist als die Befeuchtungseinrichtung, die auf die andere Seite der Bahn wirkt. Mit dieser Ausgestaltung erreicht man ein Befeuchten von beiden Oberflächen der Bahn bereits vor dem Einlaufen in den Kalander. Dadurch, daß man die Befeuchtungseinrichtung auf der Seite der Bahn, die an der Leitwalze anliegt, mit einem größeren Abstand zur Leitwalze anordnet, schafft man einen ausreichenden Abstand zur Leitwalze, so daß sich der Strich in der Zeit zwischen dem Befeuchten und dem Kontaktieren der Leitwalze wieder in ausreichendem Maße verfestigen kann. Bei der anderen Seite der Bahn ist hingegen nur der Abstand zum ersten Nip von Bedeutung.

Auch ist von Vorteil, wenn mindestens zwei Befeuchtungseinrichtungen für jede Bahnseite vorgesehen sind. Damit ist es möglich, eine erhöhte Feuchtigkeitsmenge auf die Bahn aufzutragen, so daß die Oberflächeneigenschaften der Bahn weiter verbessert werden können.

Die Erfindung wird im folgenden anhand eines bevorzugten Ausführungsbeispiels in Verbindung mit der Zeichnung beschrieben. Hierin zeigt die
- einzige Fig.: eine schematische Darstellung eines Ka- landers.

Ein Kalander 1 weist einen Walzenstapel mit zwei Endwalzen 2, 3 auf, die als Durchbiegungseinstellwalzen ausgebildet sind, von denen lediglich die Stützschuhe 43, 44 angedeutet sind. Zwischen den Endwalzen 2, 3 befinden sich im vorliegenden Fall acht Zwischenwalzen 4-11. Die Endwalzen 2, 3 und die Zwischenwalzen 5, 7, 8, 10 sind als "weiche" Walzen ausgebildet, d.h. sie weisen einen elastischen Bezug 12 an ihrer Oberfläche auf. Die Zwischenwalzen 4, 6, 9, 11 sind als "harte" Walzen ausgebildet, deren Oberfläche wesentlich härter ist als die Oberfläche des Bezugs 12. Die harten Walzen 4, 6, 9, 11 sind mit einer Heizeinrichtung 13 versehen, die hier durch eine Reihe von peripheren Bohrungen symbolisiert ist. Dementsprechend kann die Oberfläche der harten Zwischenwalzen 4, 6, 9, 11 auf eine erhöhte Temperatur gebracht werden. Diese Temperatur liegt im Bereich von etwa 60 bis etwa 130°C.

Die Walzen 2-11 bilden Nips 14-22, durch die eine Bahn 23 geführt ist. Bei der Bahn 23 handelt es sich um eine Papier- oder Kartonbahn, die gestrichen ist, also eine Oberflächenbeschichtung in Form einer Streichfarbe aufweist. Die Bahn 23 kommt daher, wie dies lediglich schematisch dargestellt ist, aus einer Streicheinrichtung 24. Der Kalander 1 ist also on-line mit der Streicheinrichtung 24 angeordnet. Die Streicheinrichtung 24 wiederum kann on-line mit einer nur schematisch dargestellten Papier- oder Kartonmaschine 25 angeordnet sein, so daß der Kalander 1 auch on-line zur Papiermaschine 25 angeordnet ist.

Vor dem Einlaufen in den Kalander 1 ist die Bahn über eine Eingangsleitwalze 26 geführt. Nach dem Durchlaufen des letzten Nips 22 ist die Bahn 23 über eine Ausgangsleitwalze 27 geführt. Zwischen den Nips 14-22 ist die Bahn 23 über eine Vielzahl von Leitwalzen 28-35 geführt, wobei jeweils zwischen zwei Nips 14, 15; 15, 16; ... eine Leitwalze 28-35 angeordnet ist. Jede Leitwalze bewirkt eine Richtungsänderung der Bahn 23.

In Bahnlaufrichtung, die durch einen Pfeil 36 symbolisiert ist, vor dem Nip 16 ist eine Befeuchtungseinrichtung 37 angeordnet. Diese Befeuchtungseinrichtung 37 ist als Dampfauftragseinrichtung ausgebildet, beispielsweise als Dampfblaskasten mit einer in Breitenrichtung der Bahn 23 zonenweise steuerbaren Dampfausgabeeinrichtung. Die Befeuchtungseinrichtung 37 richtet also Dampf auf die Oberfläche der Bahn 23, die im auf die Befeuchtungseinrichtung 37 folgenden Nip 16 an der harten Walze 6 anliegt.

Die Befeuchtungseinrichtung 37 ist allerdings mit einer relativ großen Entfernung zu diesem Nip 16 angeordnet. Sie befeuchtet die Bahn nämlich zwischen dem Ausgang des Nips 15 und der auf den Nip 15 folgenden Leitwalze 29 oder - anders ausgedrückt - vor der dem Nip 16 vorgeschalteten Leitwalze 29 und zwar auf der Seite, die nicht an der Leitwalze 29 anliegt. Damit steht eine relativ lange Zeit zur Verfügung, in der die von der Befeuchtungseinrichtung 37 auf die Bahn 23 aufgetragene Feuchtigkeit auf die Bahn einwirken kann. Die Feuchtigkeit, die üblicherweise den Strich anlöst, so daß er an einer nachfolgenden Walze 6 hängenbleibt, hat sich dann so weit wieder verflüchtigt und der Strich ist wieder so fest geworden, daß sich der Strich von der Oberfläche der Bahn 23 nicht mehr ablöst und an der Walze 6 ablagert. Möglicherweise spielt hierbei ebenfalls eine Rolle, daß nach dem Auftrag des Dampfes auf die Oberfläche der Bahn 23 eine Abkühlung der Streichfarbe eintritt, bevor die Bahn 23 den Nip 16 durchläuft. Diese Abkühlung könnte ebenfalls zu einer Verfestigung des Strichs beitragen, so daß hier eine bessere Haltbarkeit gegeben ist.

Der Nip 18 ist als Wechselnip zwischen zwei weichen Walzen 7, 8 ausgebildet. Er dient dazu, beiden Seiten der Bahn 23 zu ermöglichen, in einer ausreichenden Zahl von Nips an einer harten Walze anzuliegen. Während vor dem Wechselnip 18 die Unterseite der Bahn 23 an harten Walzen 4, 6 anliegt, liegt nach dem Durchlaufen des Wechselnips 18 die Oberseite der Bahn an harten Walzen 9, 11 an.

Unmittelbar hinter dem Wechselnip 18 ist dementsprechend eine weitere Befeuchtungseinrichtung 38 angeordnet, die Feuchtigkeit auf die Bahn 23 aufträgt, bevor die Bahn 23 eine Leitwalze 32 umschlingt. Auch hier ist die Befeuchtungseinrichtung 38 auf der nicht an der Leitwalze 32 anliegenden Seite der Bahn 23 und vor dieser Leitwalze 32, also so weit vor dem nachfolgenden Nip 19 angeordnet, daß die Streichfarbe nicht mehr an der Walze 9 hängenbleibt.

Eine weitere Befeuchtungseinrichtung 39 ist am Ausgang des Nips 20 vor der Leitwalze 34, die dem Nip 21 vorgeschaltet ist, angeordnet. Beide Befeuchtungseinrichtungen 38, 39 sind ebenfalls als Dampfauftragseinrichtungen ausgebildet. Die Zeit zwischen dem Auftrag der Feuchtigkeit und dem Durchlaufen des nächsten Nips 19, 21 ist in beiden Fällen relativ groß. Sie beträgt, genau wie bei der Befeuchtungseinrichtung 37, mindestens 0,1 Sekunden. Dies bedeutet beispielsweise bei einer Geschwindigkeit der Bahn 23 von 1.800 m/min, daß die gestrichene Bahn 23 nach dem Feuchtigkeitsauftrag bis zum Erreichen des nachfolgenden Nips 16, 19, 21 mindestens 3 m zurückzulegen hat.

Auch vor der Eingangsleitwalze 26 sind zwei Befeuchtungseinrichtungen 40, 41 angeordnet. Jede Befeuchtungseinrichtung 40, 41 wirkt auf eine Seite der Bahn 23. Die Befeuchtungseinrichtung 41, die auf die Unterseite der Bahn 23 wirkt, kann relativ dicht vor der Eingangsleitwalze 26 angeordnet sein. Hier ist im Grunde das einzige Kriterium, daß die Zeit zwischen dem Auftragen der Feuchtigkeit auf die Bahn 23 und dem Durchlaufen des ersten Nips 14 lange genug ist, um eine Ablagerung des Strichs an die Walze 4 zu verhindern.

Die Befeuchtungseinrichtung 40, die auf die Oberseite der Bahn 23 wirkt, die später an der Eingangsleitwalze 26 anliegt, muß mit einem größeren Abstand zur Eingangsleitwalze 26 angeordnet sein. Auch in diesem Fall ist die Zeit zwischen dem Feuchtigkeitsauftrag durch die Befeuchtungseinrichtung 40 und dem Kontaktieren der Leitwalze 26 lange genug, um eine Ablagerung von Streichfarbe an der Eingangsleitwalze 26 zu verhindern.

Der Kalander 1 ist in der Figur nur schematisch dargestellt. Der Walzenstapel aus den Walzen 2-11 weist eine Neigung von etwa 45° zur Horizontalen und zur Vertikalen auf. Eine Befestigung der Walzen an einem Ständer 42 ist genauso wenig dargestellt wie weitere Zusatz- oder Anbauteile, beispielsweise Schaber.

Mit der dargestellten Vorgehensweise erreicht man eine Reihe von Vorteilen:

Durch den Feuchtigkeitsauftrag kann man eine Steigerung von Glanz und Glätte erreichen. Man kann bei gleichbleibender Glätte eine Steigerung der Produktionsgeschwindigkeit erreichen. Alternativ oder zusätzlich kann man Satinagebedingungen, wie Streckenlast und Temperatur, ohne Glätteverlust verringern.

Man kann auch Nips einsparen und somit eine kleinere und kostengünstigere Kalanderkonstruktion verwenden. Beispielsweise kann man anstelle der dargestellten zehn Walzen mit acht Walzen auskommen, ohne Einbußen an Oberflächeneigenschaften in Kauf nehmen zu müssen.

Wie oben erwähnt, kann man die Befeuchtung auch zonenweise in Querrichtung der Bahn 23 regeln, um eine Glanz- oder Glätte-Querprofilregelung zu realisieren.

## Patentansprüche

1. Verfahren zum Satinieren einer Bahn (23) aus Papier oder Karton, bei dem man einen Strich auf die Bahn (23) aufträgt, die Bahn (23) durch mindestens drei Nips (14, 16, 19, 21) eines Mehrwalzenkalanders (1) führt, die Bahn (23) in den Nips (14, 16, 19, 21) mit erhöhtem Druck beaufschlagt und zwischen den Nips (14, 16, 19, 21) über Leitwalzen (28-35) führt, wobei man die Bahn (23), bevor sie über eine einem Nip (14, 16, 19, 21) in Laufrichtung (36) vorgeschaltete Leitwalze (28-35) läuft, auf der nicht an der Leitwalze (28-35) anliegenden Seite befeuchtet und man die Bahn (23) an einer Seite befeuchtet, die im nachfolgenden Nip (14, 16, 19, 21) an einer harten, beheizten Walze anliegt, **dadurch gekennzeichnet, daß** mehrere Befeuchtungseinrichtungen (37-41) vorgesehen sind, von denen sich keine zwischen einer Leitwalze (26, 29, 32, 34) und dem dieser nachfolgenden Nip (14, 16, 19; 21) befindet.

2. Verfahren nach Anspruch 1, **dadurch gekennzeichnet, daß** man die Bahn (23) mit Dampf befeuchtet.

3. Verfahren nach einem der Ansprüche 1 oder 2, **dadurch gekennzeichnet, daß** man die Bahn (23) mindestens 0,1 Sekunde vor dem Durchlaufen des Nips (14, 16, 19, 21) befeuchtet.

4. Verfahren nach einem der Ansprüche 1 bis 3, **dadurch gekennzeichnet, daß** man die Bahn (23) on-line satiniert.

5. Kalander mit mindestens vier Walzen und mindestens drei Nips (14, 16, 19, 21) sowie Leitwalzen zwischen den Nips (14, 16, 19, 21), geeignet für die Behandlung einer einen Strich aufweisenden Bahn (36) aus Papier oder Karton, mit Mitteln zum Druckbeaufschlagen der Bahn (23) in den Nips (14, 16, 19, 21), wobei eine Befeuchtungseinrichtung (37-39, 41) in Laufrichtung (36) der Bahn (23) vor einer einem Nip (14, 16, 19, 21) vorgeschalteten Leitwalze (26, 29, 32, 34) an der nicht an der Leitwalze (26, 29, 32, 34) anliegenden Seite der Bahn (23) angeordnet ist und die Befeuchtungseinrichtung (37-39, 41) auf der Seite der Bahn (23) angeordnet ist, die im nachfolgenden Nip (14, 16, 19, 21) an einer harten, beheizten Walze (4, 6, 9, 11) anliegt, **dadurch gekennzeichnet, daß** mehrere Befeuchtungseinrichtungen (37-41) vorgesehen sind, von denen sich keine zwischen einer Leitwalze (26, 29, 32, 34) und dem dieser nachfolgenden Nip (14, 16, 19, 21) befindet.

6. Kalander nach Anspruch 5, **dadurch gekennzeichnet, daß** die Befeuchtungseinrichtungen (37-41) als Dampffeuchter ausgebildet sind.

7. Kalander nach einem der Ansprüche 5 bis 6, **dadurch gekennzeichnet, daß** vor einer dem ersten Nip (14) vorgeschalteten Eingangsleitwalze (26) zwei Befeuchtungseinrichtungen (40, 41) angeordnet sind, von denen jede auf eine Seite der Bahn (23) wirkt, wobei die Befeuchtungseinrichtung (40), die auf die Seite der Bahn (23) wirkt, die an der Eingangsleitwalze (26) anliegt, einen wesentlich größeren Abstand zur Eingangsleitwalze (26) aufweist als die Befeuchtungseinrichtung (41), die auf die andere Seite der Bahn (23) wirkt.

8. Kalander nach Anspruch 7, **dadurch gekennzeichnet, daß** mindestens zwei Befeuchtungseinrichtungen (37-41) für jede Bahnseite vorgesehen sind.

## Claims

1. Method for supercalendering a web (23) of paper or board, in which a coating is applied to the web (23), the web (23) is led through at least three nips (14, 16, 19, 21) of a multi-roll calender (1), the web (23) has increased pressure applied to it in the nips (14, 16, 19, 21) and, between the nips (14, 16, 19, 21), is led over guide rolls (28-35), the web (23), before it runs over a guide roll (28-35) placed upstream of a nip (14, 16, 19, 21) in the running direction (36), being moistened on a side not resting on the guide roll (28-35), and the web (23) being moistened on a side which, in the following nip (14, 16, 19, 21), rests on a hard, heated roll, **characterized in that** a plurality of moistening devices (37-41) is provided, of which none is located between a guide roll (26, 29, 32, 34) and a nip (14, 16, 19, 21) following the latter.

2. Method according to Claim 1, **characterized in that** the web (23) is moistened with steam.

3. Method according to either of Claims 1 and 2, **characterized in that** the web (23) is moistened at least 0.1 seconds before it passes through the nip (14, 16, 19, 21).

4. Method according to one of Claims 1 to 3, **characterized in that** the web (23) is supercalendered online.

5. Calender having at least four rolls and at least three nips (14, 16, 19, 21) and guide rolls between the nips (14, 16, 19, 21), suitable for the treatment of a web (36) of paper or board having a coating, having means to apply pressure to the web (23) in the nips (14, 16, 19, 21), a moistening device (37-39, 41) being arranged before a guide roll (26, 29, 32, 34) placed upstream of a nip (14, 16, 19, 21) in the running direction (36) of the web (23), on the side of the web (23) not resting on the guide roll (26, 29, 32, 34), and the moistening device (37-39, 41) being arranged on the side of the web (23) which, in the following nip (14, 16, 19, 21), rests on a hard, heated roll (4, 6, 9, 11), **characterized in that** a plurality of moistening devices (37-41) is provided, of which none is located between a guide roll (26, 29, 32, 34) and the nip (14, 16, 19, 21) following the latter.

6. Calender according to Claim 5, **characterized in that** the moistening devices (37-41) are constructed as steam moisteners.

7. Calender according to either of Claims 5 and 6, **characterized in that** two moistening devices (40, 41) are arranged before an input guide roll (26) placed upstream of the first nip (14), each of which acts on one side of the web (23), the moistening device (40) which acts on the side of the web (23) which rests on the input guide roll (26) having a substantially greater spacing from the input guide roll (26) than the moistening device (41) which acts on the other side of the web (23).

8. Calender according to Claim 7, **characterized in that** at least two moistening devices (37-41) are provided for each side of the web.

## Revendications

1. Procédé de satinage d'une bande (23) de papier ou de carton, dans lequel on dépose un enduit sur la bande (23), on conduit la bande (23) à travers au moins trois emprises (14, 16, 19, 21) d'une calandre à rouleaux multiples (1), on soumet la bande (23) à une pression accrue dans les emprises (14, 16, 19, 21) et on la conduit sur des rouleaux de déviation (28-35) entre les emprises (14, 16, 19, 21), dans lequel on humidifie la bande (23) sur le côté non appliqué sur les rouleaux de déviation (28-35) avant qu'elle circule sur un rouleau de déviation (28-35) précédant une emprise (14, 16, 19, 21) dans la direction de circulation (36) et on humidifie la bande (23) sur un côté qui est appliqué sur un rouleau chauffé dur dans l'emprise suivante (14, 16, 19, 21), **caractérisé en ce qu'**il est prévu plusieurs dispositifs d'humidification (37-41), dont aucun ne se trouve entre un rouleau de déviation (26, 29, 32, 34) et l'emprise (14, 16, 19, 21) qui le suit.

2. Procédé selon la revendication 1, **caractérisé en ce que** l'on humidifie la bande (23) à la vapeur.

3. Procédé selon l'une quelconque des revendications 1 ou 2, **caractérisé en ce que** l'on humidifie la bande (23) au moins 0,1 seconde avant son passage à travers l'emprise (14, 16, 19, 21).

4. Procédé selon l'une quelconque des revendications 1 à 3, **caractérisé en ce que** l'on satine la bande (23) en ligne.

5. Calandre comportant au moins quatre rouleaux et au moins trois emprises (14, 16, 19, 21) ainsi que des rouleaux de déviation entre les emprises (14, 16, 19, 21), convenant pour le traitement d'une bande (36) de papier ou de carton présentant un enduit, avec des moyens pour soumettre la bande (23) à la pression dans les emprises (14, 16, 19 21), dans laquelle un dispositif d'humidification (37-39, 41) est disposé dans la direction d'avance de la bande (23) sur le côté de la bande (23) non appliqué sur le rouleau de déviation (26, 29, 32, 34) avant un rouleau de déviation (26, 29, 32, 34) précédant une emprise (14, 16, 19, 21) et le dispositif d'humidification (37-39, 41) est disposé sur le côté de la bande (23) qui est appliqué sur un rouleau chauffé dur (4, 6, 9, 11) dans l'emprise suivante (14, 16, 19, 21), **caractérisée en ce qu'**il est prévu plusieurs dispositifs d'humidification (37-41), dont aucun ne se trouve entre un rouleau de déviation (26, 29, 32, 34) et l'emprise (14, 16, 19, 21) qui le suit.

6. Calandre selon la revendication 5, **caractérisée en ce que** les dispositifs d'humidification (37-41) se présentent sous la forme d'humidificateurs à la vapeur.

7. Calandre selon l'une quelconque des revendications 5 à 6, **caractérisée en ce que** deux dispositifs d'humidification (40, 41) sont disposés avant un rouleau de déviation d'entrée (26) précédant la première emprise (14), dont chacun agit sur un côté de la bande (23), dans laquelle le dispositif d'humidification (40), qui agit sur le côté de la bande (23) qui est appliqué sur le rouleau de déviation d'entrée (26), présente une distance par rapport au rouleau de déviation d'entrée (26) nettement plus grande que le dispositif d'humidification (41) qui agit sur l'autre côté de la bande (23).

8. Calandre selon la revendication 7, **caractérisée en ce qu'**il est prévu au moins deux dispositifs d'humidification (37-41) pour chaque côté de la bande.
